# EUROPÄISCHE PATENTSCHRIFT

(11) **EP 1 105 691 B1**
(45) Veröffentlichungstag und Bekanntmachung des Hinweises auf die Patenterteilung: **27.11.2002**
(21) Anmeldenummer: 99923560.9
(22) Anmeldetag: 08.05.1999
(51) Int. Cl.: F28F 9/04

(54) **WÄRMETAUSCHER MIT EINEM ANSCHLUSSELEMENT**
HEAT EXCHANGER WITH A CONNECTING ELEMENT
ECHANGEUR DE CHALEUR COMPORTANT UN ELEMENT DE RACCORDEMENT

(30) Priorität: 20.08.1998 DE 19837807
(43) Veröffentlichungstag der Anmeldung: 13.06.2001
(73) Patentinhaber: FILTERWERK MANN & HUMMEL GmbH, 71631 Ludwigsburg (DE)
(72) Erfinder: PAVLIN, Jaroslav, D-71691 Freiberg (DE)
(74) Vertreter: Voth, Gerhard, Dipl.-Ing.
(86) Internationale Anmeldenummer: EP9903167
(87) Internationale Veröffentlichungsnummer: WO00011425

(56) Entgegenhaltungen:
- EP-A- 0 597 778
- WO-A-86/05866

## Beschreibung

### Stand der Technik

Die Erfindung betrifft einen Wärmetauscher mit mindestens einem Anschlußelement nach der Gattung des Patentanspruches 1. Außerdem betrifft die Erfindung ein Verfahren zur Herstellung der Verbindung zwischen Wärmetauscher und Anschlußelement.

Ein Wärmetauscher in Stapelbauweise ist z. B. aus der DE 93 09 741 bekannt. Dieser Wärmetauscher besteht aus ineinander gestellten wannenförmigen Stapelscheiben sowie Abschlußplatten. Die Bauelemente sind miteinander verlötet und ergeben auf diese Weise ein nach außen hin dichtes System. Ein- und Auslässe sind für den Kühlmittelkreislauf sowie für den Kreislauf des zu kühlenden Fluids vorgesehen.

Zur Befestigung des Wärmetauschers ist mindestens eine der Abschlußplatten als Flansch ausgebildet. Dieser kann mit Bohrungen versehen werden und z. B. mit Hilfe von Schrauben am vorgesehenen Montageort befestigt werden. Nachteilig an dieser Lösung ist jedoch der zusätzlich anfallende Arbeitsgang zum Vorsehen der Bohrung in den Abschlußplatten. Am Montageort muß gleichfalls eine Bohrung, evtl. mit einem Gewinde versehen, vorgesehen werden. Auch die als Befestigungsmittel verwendeten Schrauben bedeuten einen zusätzlichen Aufwand an Komponenten.

Die Herstellung der Wärmetauscher erfolgt üblicherweise in einem Ofen. Die mit einem Lotwerkstoff beschichteten Bauteile des Wärmetauschers werden lose vormontiert und provisorisch fixiert. Im Ofen herrscht eine Temperatur, in dem der Lotwerkstoff schmilzt und in die Verbindungsstellen der einzelnen Bauteile fließt. Auf diese Weise werden die Bauteile miteinander verbunden und die Flüssigkeitskreisläufe gegeneinander sowie gegen die Umgebung hin abgedichtet.

Aus der EP-A-0 597 778 ist ein Wärmetauscher bekannt, bei dem Haltevorrichtungen für etwaige Anschlußelemente vollständig als Teil einer Abschlußplatte ausgebildet sind. Die Abschlußplatte muß mit den Anschlußelementen zusätzlich durch Kleben, Verschweißen, Verschrauben oder ähnlichem verbunden sein. Dies erfordert einen zusätzlichen Arbeitsvorgang.

Die WO 86/05866 beschreibt ebenfalls einen Wärmetauscher, wobei die Verbindung zwischen Anschluß und Wärmetauscher durch eine Verformung hergestellt werden muß.

Die Aufgabe der Erfindung besteht darin eine Kombination aus Wärmetauscher bzw. dessen Anschlußelementen zu schaffen, die hinsichtlich des Fertigungsaufwandes des Montageaufwandes bzw. der Funktionszuverlässigkeit optimiert ist.

Diese Aufgabe wird durch die Merkmale des Patentanspruches 1 gelöst. Ferner wird gemäß dem Anspruch 3 ein Verfahren zur Herstellung der Verbindung zwischen dem Wärmetauscher und seinen Anschlußelementen beansprucht.

### Vorteile der Erfindung

Die erfindungsgemäße Kombination aus Wärmetauscher und Anschlußelement weist einen Verbindungsmechanismus auf, der aus Haltevorrichtungen am Wärmetauscher besteht, die mit Aufnahmen an den Anschlußelementen zusammenwirken. Zusätzliche Verbindungsmittel wie z. B. Schrauben sind nicht notwendig. Die Haltevorrichtung sind als Teil des Gehäuses ausgebildet.

Haltevorrichtung und Aufnahmen weisen eine einfache Geometrie auf. Die Aufnahmen können daher bereits im Urformwerkzeug der Anschlußelemente vorgesehen werden. Dadurch fallen zusätzliche Arbeitsgänge z. B. für das vorsehen von Bohrungen, die nicht hinterschneidungsfrei im Urformwerkzeug vorgesehen werden können, weg.

Eine zweckmäßige Ausbildung des Erfindungsgedankens sieht vor, die Haltevorrichtung durch Verformung bestimmter Teile des Wärmetauschers, insbesondere der Abschlußplatten, zu erzeugen. Die Abschlußplatten sind im allgemeinen Stanzteile und werden zu deren Versteifung häufig mit Sicken versehen. In diesen Verfahrensschritten können ohne zusätzlichen Fertigungsaufwand auch Haltevorrichtung an die Abschlußplatte angeformt werden. Durch das Vorsehen derartiger Haltevorrichtungen entsteht also fast kein Mehraufwand.

Eine andere nicht beanspruchte Variante der Haltevorrichtung besteht aus Profilleisten, die fest mit dem Gehäuse verlötet sind. Die Profilleisten lassen sich aus kostengünstig zu beschaffenden Halbzeugen herstellen. Sie können mit unwesentlichem Mehraufwand in das lose vormontierte Stapelscheibenpaket des Wärmetauschers integriert werden. Durch die Behandlung im Ofen entsteht zwischen den Profilleisten und dem Gehäuse eine feste Verbindung. Die Behandlung des Wärmetauschers im Ofen ist ein Herstellungsschritt der sich aufgrund des Stapelscheibenaufbaus des Wärmetauschers ergibt. Somit ist auch bei dieser Variante kein zusätzlicher Verfahrensschritt zur Fixierung der Haltevorrichtung am Wärmetauscher notwendig.

Es ist vorteilhaft, Arretierungen in der Verbindung zwischen den Haltevorrichtungen am Gehäuse und den Aufnahmen an den Anschlußelementen vorzusehen. Diese haben den Zweck, ein ungewolltes Lösen der Verbindung zu verhindern. Wenn die Anschlußelemente aus Kunststoff sind, kann die Eigenelastizität dieses Werkstoffes benutzt werden, z. B. durch Vorsehen von elastischen Schnappnasen. Ein Vorsehen von Arretierung hat den Vorteil, daß die Verbindung zwischen Anschlußelementen und Wärmetauscher lösbar ausgeführt sein kann.

Natürlich müssen die Haltevorrichtung am Wärmetauscher sowie die Aufnahmen an den Anschlußelementen miteinander korrespondieren. Hierzu ist insbesondere auch eine entsprechende geometrische Ausgestaltung der Anschlußelemente notwendig. Dies kann erfindungsgemäß z. B. dadurch gelöst werden, daß Nuten oder Flansche am Anschlußeiement vorgesehen werden, die mit den Haltevorrichtungen am Wärmetauscher im Eingriff stehen. Handelt es sich bei dem Anschlußelementen z. B. um Ölfilter mit im wesentlichen zentralsymetrischer Geometrie, lassen sich diese Nuten bzw. Flansche durch eine durch die Symetrieachse verlaufende Formteilung hinterschneidungsfrei herstellen.

Für die Herstellung des Wärmetauschers ist ein Verfahren gemäß Anspruch 3 geeignet. Danach wird das Anschlußelement an den vorgesehenen Montageort am Wärmetauscher gebracht. Anschließend werden die Haltevorrichtungen plastisch verformt, z. B. durch Umbiegen. Hierdurch entsteht ein Formschluß zwischen Anschlußelement und Wärmetauscher. Das Anschlußelement bleibt dabei weitgehend unverformt.

Die beschriebene Verbindung zwischen Wärmetauscher und Anschlußelement ist nicht lösbar, es sei denn, man bringt die Haltevorrichtung in ihre ursprüngliche Form zurück. Jedoch ist das Montageverfahren durch Verformung der Halteelemente besonders bei großen Stückzahlen sehr wirtschaftlich. Die Montage kann maschinell in einer dafür vorgesehenen Vorrichtung erfolgen.

Diese und weitere Merkmale von bevorzugten Weiterbildungen der Erfindung gehen außer aus den Ansprüchen auch aus der Beschreibung und den Zeichnungen hervor.

### Zeichnung

Weitere Einzelheiten der Erfindung werden in den Zeichnungen anhand von schematischen Ausführungsbeispielen beschrieben. Hierbei zeigen:
- Figur 1: eine Anordnung des Wärmetauschers zwischen zwei Anschlußelementen in der Seitenansicht,
- Figur 2: den Schnitt A-A gemäß Figur 1 durch die Abschlußplatte des Wärmetauschers mit Haltevorrichtung und das Anschlußelement,
- Figur 3: eine alternative Ausgestaltung der Haltevorrichtung entsprechend dem Detail X aus Figur 2 im Schnitt,
- Figur 4: den Schnitt C-C gemäß Figur 3,
- Figur 5: den Schnitt B-B gemäß Figur 1, wobei die Funktionsweise einer möglichen Ausführungsform von Arretierungen deutlich wird und
- Figur 6: eine alternative Ausgestaltung der Haltevorrichtungen, dargestellt entsprechend des Schnittes A-A aus Figur 1.

### Beschreibung der Ausführungsbeispiele

In Figur 1 ist ein Wärmetauscher 10 mit Anschlußelementen 11 dargestellt. Die Anschlußelemente können z. B. ein Ölfilter 12 oder der Montageort im Motorraum, z. B. der Motorblock oder die Ölpume, sein. Der Wärmetauscher weist einen Kühlmitteleinlaß 13 und einen Kühlmittelauslaß 14 auf, die in diesem Fall als Schlauchstutzen für nicht dargestellte Kühlmittelschläuche ausgeführt sind. Die Anschlußelemente stehen über einen Einlaß 15 und einen Auslaß 16 für das zu kühlende Fluid mit dem Wärmetauscher in Verbindung.

Die Verbindungen zwischen den Anschlußelementen 11 und dem Wärmetauscher 10 ist durch ein Zusammenspiel von Haltevorrichtungen 17 an den Abschlußplatten 18 des Wärmetauschers 10 und Aufnahmen 19 an den Anschlußelementen 11 gewährleistet. Verschiedene Varianten dieser Verbindung werden in den folgenden Figuren genauer beschrieben.

In Figur 2 ist ein montiertes Anschlußelement 11 auf einem Wärmetauscher im Schnitt dargestellt. Der Wärmetauscher wird durch ineinander gestellte, wannenförmige Stapelscheiben 21 gebildet, die an ihren Berührungsflächen 22 miteinander verlötet sind. Weiterhin ergibt sich eine Berührungsfläche zwischen der obersten Stapelscheibe und der Abschlußplatte 18, die den Abschluß des Wärmetauschers bildet und ebenfalls eine verlötete Berührungsfläche 22 zur obersten Stapelscheibe aufweist. Eine Kante 23 am Rand der Abschlußplatte ist nach außen hin abgekantet und bildet dadurch eine der Haltevorrichtungen 17. Eine zweite Haltevorrichtung ist durch eine Profilleiste 24 gebildet, die ebenfalls eine Berührungsfläche 22 mit der Abschlußplatte 18 aufweist, über die sie verlötet ist.

Die Kanten 23 der Haltevorrichtungen 17, wobei eine der Haltevorrichtung als Profilleiste 24 ausgeführt ist, sind in Figur 2 gestrichelt dargestellt. Diese Positionen nehmen die Kanten vor der Montage des Anschlußelementes 11 ein. Das Anschlußelement wird zwischen die Haltevorrichtung eingesetzt und die Kanten der Haltevorrichtung umgebogen. Die Haltevorrichtungen 17 sind in Figur 2 im montiertem Zustand des Anschlußelementes 11 dargestellt. Als Dichtung zwischen Anschlußelement 11 und Abschlußplatte 18 kommt eine Dichtung 25 zum Einsatz. Die Haltevorrichtungen stehen mit den Aufnahmen 19 des Anschlußelementes 11 in Verbindung.

In Figur 3 ist eine alternative nicht beanspruchte geometrische Ausgestaltung der Haltevorrichtung dargestellt. Diese besteht, ähnlich wie in Figur 2 dargestellt, aus einer Profilleiste 24, die über die Berührungsfläche 22 mit der Abschlußplatte 18 verlötet ist. Der im Winkel von 90° von der Oberfläche der Abschlußplatte 18 abstehende Schenkel 26 des Halteprofils 24 ist partiell ausgeschnitten. Die ausgeschnittenen Teile 27 können nach Einsetzen des Anschlußelementes 11 durch plastische Verformung in dafür vorgesehene Nuten 28 im Anschlußelement hineingedrückt werden. Die Nut übernimmt dabei die Funktion der Aufnahme im Anschlußelement 11.

In Figur 4 läßt sich der Eingriff der plastisch verformten ausgeschnittenen Teile 27 in die Nut 28 erkennen. Der Schenkel 26 der Profilleiste 24 ist nur in den dargestellten Bereichen A ausgeschnitten. Zwischen diesen Bereichen bleibt die Profilleiste 24 unverformt. Die unverformten Bereiche der Profilieiste 24 sind zusätzlich nötig, damit diese nicht in mehrere Einzelteile zerfällt.

In Figur 5 ist eine Version der Haltevorrichtungen 19 dargestellt, die als Bajonettverschluß ausgebildet ist. Die Haltevorrichtungen sind, ähnlich wie in Figur 2 dargestellt, aus der Abschlußplatte 18 und der Profilleiste 24 gebildet. Der Filter 12 besitzt einen flanschartigen Ansatz der die Funktion der Aufnahmen 19 übernimmt. Damit der Ölfilter zwischen den Haltevorrichtungen plaziert werden kann, besitzt der flanschartige Ansatz Aussparungen 29. Der Ölfilter kann in eine hierfür vorgesehene Führung 30 eingesetzt werden. Durch anschließende Drehung des Ölfilters 12 um 90° kommen die Aufnahmen 19 unter den Haltevorrichtungen 17 zum Eingriff. Dabei rastet eine Arretierung 31 ein, die durch korrespondierende Einbuchtungen 32 in der Haltevorrichtung bzw. im Ölfilter gebildet wird.

Figur 6 zeigt eine weitere alternative nicht beanspruchte Ausgestaltung für die Haltevorrichtung. Diese besteht aus einer Buchse 33, die z. B. in den Einlaß 15 eingelötet ist. Der Ölfilter 12 wird mit seiner innenöffnung 34 auf die Buchse geschoben, wobei diese durch plastische Verformung den Ölfilter festklemmt. Die Kanten 23 vor der montagebedingeten Verformung der Buchse 33 sind in Figur 6 gestrichelt dargestellt.

## Patentansprüche

1. Wärmetauscher (10) mit mindestens einem Anschlußelement (11), insbesondere ÖI-Wasser-Wärmetauscher für den Einsatz in einer Brennkraftmaschine, wobei dieser aus gelöteten Stapelscheiben (21) und Abschlußplatten (18) besteht, aufweisend
- mindestens je einen Einlaß (15) und einen Auslaß (16) für das zu kühlende Fluid,
- mindestens je einen Kühlmitteleinlaß (13) und einen Kühlmittelauslaß (14) sowie
- Anschlußmittel für die Fluidkreisläufe, die zumindest teilweise aus Haltevorrichtungen (17) bestehen,
**dadurch gekennzeichnet, daß** diese Haltevorrichtungen
- vollständig als Teil der Abschlußplatten ausgebildet sind,
- mit dem mindestens einem Anschlußelement (11) über Aufnahmen (19) verbunden sind, wobei die Aufnahmen (19) im wesentlichen verformungsfrei mit den Haltevorrichtungen (17) im Formschluß stehen.

2. Wärmetauscher (10) nach Anspruch 1, **dadurch gekennzeichnet, daß** die Haltevorrichtungen (17) und / oder die Aufnahmen (19) Arretierungen (31) aufweisen.

3. Verfahren zur Herstellung des Wärmetauschers (10) mit mindestens einem Anschlußelement (11) nach einem der vorherigen Ansprüche, **dadurch gekennzeichnet, daß** die Verbindung zwischen diesen Bauelementen durch Verformung, insbesondere Umbiegen, der Haltevorrichtungen (17) erfolgt.

## Claims

1. Heat exchanger (10) having at least one connection member (11), more especially an oil-water heat exchanger for use in an internal combustion engine, the latter heat exchanger comprising soldered stackable discs (21) and end plates (18), said heat exchanger including
- at least one respective inlet (15) and one respective outlet (16) for the fluid to be cooled,
- at least one respective coolant inlet (13) and one respective coolant outlet (14), as well as
- connection means for the fluid circuits, at least some of which means comprise retaining devices (17),
**characterised in that** said retaining devices
- are completely formed as part of the end plates, and
- are connected to the at least one connection member (11) via receivers (19), the receivers (19) being in form-locking connection with the retaining devices (17) in a substantially deformation-free manner.

2. Heat exchanger (10) according to claim 1, **characterised in that** the retaining devices (17) and/or the receivers (19) have locking means (31).

3. Method of producing the heat exchanger (10) with at least one connection member (11) according to one of the previous claims, **characterised in that** the connection between the component parts is achieved by a deformation, more especially by a bending-over, of the retaining devices (17).

## Revendications

1. Echangeur de chaleur (10) comportant au moins un élément de branchement (11) notamment échangeur de chaleur huile/eau destiné à un moteur à combustion interne, cet échangeur étant formé de plaques empilées (21) soudées et de plaques de terminaison (18), cet échangeur comportant :
- au moins chaque fois une entrée (15) et une sortie (16) pour le fluide de refroidissement,
- au moins chaque fois une entrée de fluide de refroidissement (13) et une sortie de fluide (14) ainsi que,
- des moyens de branchement pour les circuits de fluide composés au moins en partie de dispositifs de fixation (17),
**caractérisé en ce que**
ces dispositifs de fixation
- sont réalisés complètement comme parties des plaques de terminaison,
- ces dispositifs sont reliés par au moins un élément de branchement (11) par des moyens de réception (19) qui sont en liaison de forme essentiellement sans déformation, avec les dispositifs de fixation (19).

2. Echangeur de chaleur (10) selon la revendication 1,
**caractérisé en ce que**
les dispositifs de fixation (17) et/ou les moyens de réception (19) comportent des moyens de blocage (31).

3. Procédé de fabrication d'un échangeur de chaleur ayant au moins un élément de branchement selon l'une quelconque des revendications précédentes,
**caractérisé en ce que**
la liaison entre ces composants se fait par déformation notamment par repliage pour les dispositifs de fixation (17).
